# EUROPÄISCHE PATENTSCHRIFT

(11) **EP 2 326 910 B1**
(45) Veröffentlichungstag und Bekanntmachung des Hinweises auf die Patenterteilung: **07.03.2012**
(21) Anmeldenummer: 09778137.1
(22) Anmeldetag: 27.08.2009
(51) Int. Cl.: F42B 14/06

(54) **TREIBKÄFIGGESCHOSS**
SABOT PROJECTILE
PROJECTILE À SABOT

(30) Priorität: 26.09.2008 DE 102008049146
(43) Veröffentlichungstag der Anmeldung: 01.06.2011
(73) Patentinhaber: Rheinmetall Waffe Munition GmbH, 29345 Unterlüss (DE)
(72) Erfinder: HEITMANN, Thomas, 29345 Unterlüss (DE); FREUDENTHAL, Klaus-Dieter, 29556 Suderberg (DE); VAGEDES, Michael, 29320 Hermannsburg (DE)
(74) Vertreter: Dietrich, Barbara
(86) Internationale Anmeldenummer: PCT/EP2009/006198
(87) Internationale Veröffentlichungsnummer: WO 2010/034387

(56) Entgegenhaltungen:
- BE-A4- 756 116
- DE-A1- 4 330 417
- FR-A- 2 180 990
- GB-A- 2 264 552
- US-A- 4 372 217
- US-H1- H1 999

## Beschreibung

Die Erfindung betrifft ein Treibkäfiggeschoss mit einem unterkalibrigen Penetrator und einem Treibkäfig, der ein heckseitig auf den Penetrator wirkendes Treibelement, einen sich vorderseitig an das Treibelement anschließenden, segmentierten und im wesentlichen zylinderförmigen Führungskäfig und ein segmentiertes, sich im vorderen Bereich des Führungskäfigs radial einwärts erstreckendes und den Penetrator haltendes scheibenförmiges Führungselement aus Metall umfasst.

Ein derartiges Treibkäfiggeschoss ist beispielsweise aus der DE 43 30 417 C2 bekannt. Es umfasst einen aus zwei Segmenten bestehenden, im Wesentlichen hohlzylindrischen Führungskäfig aus Aluminium oder Kunststoff, der einstückig mit dem scheibenförmigen Führungselement verbunden ist.

Bei einem aus Aluminium oder aus einem anderen Metall bestehenden Führungskäfig mit integriertem Führungselement ist der Totlastanteil des Treibkäfiggeschosses relativ hoch. Sofern hingegen der Führungskäfig und das Führungselement beide aus Kunststoff bestehen, hat sich in der Praxis gezeigt, dass der vordere Führungsbereich zu weich ist, so dass beim Rohrdurchlauf des Treibkäfiggeschosses radiale Auslenkungen des Penetrators auftreten können, die zur Zerstörung des vorderen Führungsbereiches des Treibkäfigs führen.

Es ist daher bereits vorgeschlagen worden, den Führungskäfig aus einem faserverstärkten Kunststoff und das scheibenförmige Führungselement aus einem Metall, vorzugsweise einer Aluminiumlegierung, herzustellen und beide Teile dann form- und/oder kraftschlüssig miteinander zu verbinden. Denn aufgrund des hohen E-Modules eines aus Metall bestehenden Führungselementes ist dieses besser in der Lage Querkräfte aufzunehmen als ein entsprechendes, aus faserverstärktem Kunststoff bestehendes Führungselement. Der relativ leichte, aus faserverstärktem Kunststoff bestehende Führungskäfig braucht dann lediglich das aus Metall bestehende Führungselement bei der axialen Beschleunigung des Treibkäfiggeschosses in einem entsprechenden Waffenrohr in axialer Position zu halten.

Allerdings hat sich gezeigt, dass aufgrund des konstruktiv bedingten Grundspieles zwischen der Innenwand des Waffenrohres, aus dem das Treibkäfiggeschoss verschossen werden soll, und dem äußeren Umfang des scheibenförmigen Führungselementes sich Letzteres aufgrund der hohen Axialbeschleunigung des Geschosses im Waffenrohr in den nicht durch die Wand des Waffenrohres abgestützten Bereichen verbiegen und brechen kann.

Die unveröffentlichte DE 10 2008 029 395.4 bezieht sich auf die Verwendung von Leichtmetall (beispielsweise einer Aluminium- oder Magnesiumlegierung) für derartige Führungskäfige, die dadurch besonders kostengünstig herstellbar, wenn es sich um ein durch Strangpressen erzeugtes Profilteil handelt, welches anschließend nachbearbeitet (das Profil wird beispielsweise ausgedreht) und in axialer Richtung segmentiert oder auch geteilt wird.

Der Erfindung liegt die Aufgabe zugrunde, ein kostengünstiges und gewichtsoptimiertes Treibkäfiggeschoss der eingangs erwähnten Art anzugeben, bei dem ein Brechen des scheibenförmigen Führungselementes beim Abschuss des Geschosses vermieden wird, so dass eine genaue radiale Führung des Penetrators sichergestellt ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, das scheibenförmige Führungselement derart auszubilden, dass es eine geringe, sich in Flugrichtung des Geschosses leicht gewölbte Kontur aufweist, wobei das Material und die Wandstärke des Führungselementes derart gewählt sind, dass der gewölbte Bereich des Führungselementes beim Abschuss des Treibkäfiggeschosses etwas zurückgedrückt wird und sich das Führungselement dadurch mit seinem äußeren Randbereich an die Innenwand des Waffenrohres und/oder mit seinem dem Penetrator zugewandten inneren Randbereich an die äußere Oberfläche des Penetrators anlegt.

Als vorteilhaft hat es sich erwiesen, wenn das scheibenförmige Führungselement als Wölbung eine sich in Flugrichtung des Geschosses konische verjüngende Kontur besitzt. Dabei braucht diese Wölbung nur in einem kreisringförmigen Abschnitt um den Penetrator herum vorhanden sein, wobei der Außendurchmesser D dieses kreisringförmigen Abschnittes beispielsweise 50 % des Geschosskalibers Do betragen kann.

Bei einem aus Leichtmetall bestehenden Treibelement mit sich konisch verjüngender Kontur kann der maximale Konuswinkel kleiner als 10° sein und betrug bei einem praktischen Ausführungsbeispiel vorzugsweise 5°.

Weitere Einzelheiten und Vorteile der Erfindung ergeben sich aus dem folgenden, anhand einer Figur erläuterten Ausführungsbeispiel.

Die Figur zeigt den Längsschnitt durch ein erfindungsgemäßes Treibkäfiggeschoss 1, das einen unterkalibrigen Penetrator 2 mit Kegelleitwerk und einen Treibkäfig 3 umfasst.

Der Treibkäfig 3 setzt sich im Wesentlichen aus einem heckseitig auf den Penetrator 2 wirkenden mehrteiligen Treibelement 4 aus einer Aluminiumlegierung, einem sich vorderseitig an das Treibelement 4 anschließenden zylinderförmigen Führungskäfig 5 und einem im vorderen Bereich des Führungskäfigs 5 angeordneten, radial einwärts erstreckenden und den Penetrator 2 haltenden scheibenförmigen Führungselement 6 zusammen.

Der Führungskäfig 5 besteht sich aus zwei halbschalenförmigen Segmenten 7 bevorzugt aus Alu-Strangpress-Profil.

Auch das scheibenförmige Führungselement 6 setzt sich aus zwei Halbscheiben 8 zusammen, die jeweils aus Metall bestehen. Dabei ist in der Figur wiederum nur eine Halbscheibe 8 zu sehen, während die zweite Halbscheibe sich vor der dem Betrachter zugewandten Bildebene befindet.

Erfindungsgemäß weist das scheibenförmige Führungselement 6 in seinem an den Penetrator 2 anschließenden mittleren Bereich eine sich in Flugrichtung des Geschosses 1 konisch verjüngende Kontur 11 auf. Dabei sind das Material und die Abmessungen des Führungselementes 6 derart gewählt, dass das Führungselement 6 beim Abschuss des Treibkäfiggeschosses 1 etwas zurückgedrückt wird und sich durch die dadurch bedingte Durchmesservergrößerung des Führungselementes 6 dessen äußerer Randbereich 9 an die Innenwand des Waffenrohres (nicht dargestellt), aus dem das Geschoss verschossen wird, anlegt.

Gleiches gilt auch für den dem Penetrator 2 zugewandten inneren Randbereich 10 des Führungselementes 6, der sich form- und kraftschlüssig an die äußere Oberfläche des Penetrators 2 anlegt, so dass die konstruktiv vorgegebenen Toleranzen (Füge-Spiel zwischen scheibenförmigen Führungselement 6 und Penetrator 2 und Schnittstellenspiel zwischen Waffenrohr und Führungselement 6) ausgeglichen und eine optimale radiale Führung des Treibkäfiggeschosses 1 in dem entsprechenden Waffenrohr gewährleistet ist.

Durch die Abstützung der beiden Halbscheiben 8 des Führungselementes 6 am Penetrator 2 wird ein Durchbiegen des scheibenförmigen Führungselementes 6 über seine vertikale Stellung hinaus in der Regel verhindert.

Bei einem praktischen Ausführungsbeispiel eines erfindungsgemäßen Treibkäfiggeschosses mit einem Geschosskaliber Do von 120 mm betrug der Durchmesser D des kreisförmigen Abschnittes, innerhalb dessen sich die in Flugrichtung des Penetrators 2 verjüngende Kontur befand, etwa 50 % des Geschosskalibers Do. Dabei betrugen der Konuswinkel δ der sich verjüngenden Kontur etwa 5° und die Wandstärke des aus einer Aluminiumlegierung bestehenden Führungselementes 4 mm.

Die Erfindung ist selbstverständlich nicht auf das vorstehend beschriebene Ausführungsbeispiel beschränkt. So kann beispielsweise das Führungselement statt aus einer Aluminiumlegierung auch aus einem anderen Metall bestehen. Außerdem muss die Wölbung des Führungselementes nicht zwingend konisch ausgebildet sein, sondern kann beispielsweise auch die Form einer Kugelkalotte aufweisen.

Ferner können der Führungskäfig und das Führungselement auch aus mehr als zwei Segmenten bestehen, wobei allerdings die Trennlinien des Führungskäfigs und des Führungselementes sich axial aneinander anschließen sollten, um ein einwandfreies Abwerfen der Segmente zu gewährleisten, sobald das Treibkäfiggeschoss das entsprechende Waffenrohr verlassen hat.

### Bezugszeichenliste

- 1: Treibkäfiggeschoss, Geschoss
- 2: Penetrator
- 3: Treibkäfig
- 4: Treibelement
- 5: Führungskäfig
- 6: Führungselement
- 7: Segmente
- 8: Halbscheibe
- 9: äußere Randbereich
- 10: innere Randbereich
- 11 1: Wölbung, konusförmig verjüngende Kontur

- D: Durchmesser des Bereiches des Führungselementes, in dem sich die Wölbung befindet

- Do: Geschosskaliber
- δ: Konuswinkel

## Patentansprüche

1. Treibkäfiggeschoss mit einem unterkalibrigen Penetrator (2) und einem Treibkäfig (3), der ein heckseitig auf den Penetrator (2) wirkendes Treibelement (4), einen sich vorderseitig an das Treibelement (4) anschließenden, segmentierten und im Wesentlichen zylinderförmigen Führungskäfig (5) und ein segmentiertes, sich im vorderen Bereich des Führungskäfigs (5) radial einwärts erstreckendes und den Penetrator (2) haltendes scheibenförmiges Führungselement (6) aus Metall umfasst, **dadurch gekennzeichnet, dass** das scheibenförmige Führungselement (6) eine sich in Flugrichtung des Geschosses (1) erstreckende Wölbung (11) besitzt, wobei das Material und die Abmessungen des Führungselementes (6) derart gewählt sind, dass das Führungselement (6) beim Abschuss des Treibkäfiggeschosses (1) etwas zurückgedrückt wird und sich mit seinem äußeren Randbereich (9) an die Innenwand des Waffenrohres, aus dem das Treibkäfiggeschoss verschossen wird, und mit seinem inneren Randbereich (10) an die äußere Oberfläche des Penetrators (2) anlegt.

2. Treibkäfiggeschoss nach Anspruch 1, **dadurch gekennzeichnet, dass** das scheibenförmige Führungselement (6) eine in Flugrichtung des Geschosses (1) sich konisch verjüngende Kontur (11) aufweist.

3. Treibkäfiggeschoss nach Anspruch 2, **dadurch gekennzeichnet, dass** das scheibenförmige Führungselement nur in einem um den Penetrator kreisförmigen Abschnitt herum eine sich in Flugrichtung des Penetrators (2) verjüngende Kontur (11) aufweist, wobei der Durchmesser D dieses kreisringförmigen Abschnittes kleiner oder gleich 50 % des Geschosskalibers Do beträgt.

4. Treibkäfiggeschoss nach Anspruch 3, **dadurch gekennzeichnet, dass** das Treibelement aus einem Leichtmetall besteht und der maximale Konuswinkel (δ) der sich konisch verjüngenden Kontur (11) kleiner 10°, vorzugsweise 5°, beträgt.

## Claims

1. Discarding sabot projectile having a sub-calibre penetrator (2) and a discarding sabot (3) which comprises a drive element (4) which acts on the rear end of the penetrator (2), a segmented and essentially cylindrical guide sabot (5) which is adjacent to the drive element (4) at the front, and a segmented guide element (6), which extends radially inward in the front area of the guide sabot (5), holds the penetrator (2), is in the form of a disc and is composed of metal, **characterized in that** the guide element (6) which is in the form of a disc has a curvature (11) which extends in the direction of flight of the projectile (1), with the material and the dimensions of the guide element (6) being chosen such that the guide element (6) is forced back somewhat when the discarding sabot projectile (1) is fired, its outer edge area (9) makes contact with the inner wall of the weapon barrel from which the discarding sabot projectile is fired, and its inner edge area (10) makes contact with the outer surface of the penetrator (2).

2. Discarding sabot projectile according to Claim 1, **characterized in that** the guide element (6) which is in the form of a disc has a contour (11) which tapers conically in the direction of flight of the projectile (1).

3. Discarding sabot projectile according to Claim 2, **characterized in that** the guide element which is in the form of a disc has a contour (11) which tapers in the direction of flight of the penetrator (2) only in a circular section around the penetrator, with the diameter D of this annular section being less than or equal to 50% of the projectile calibre Do.

4. Discarding sabot projectile according to Claim 3, **characterized in that** the drive element is composed of a lightweight metal, and the maximum cone angle (δ) of the contour (11) which tapers conically is less than 10°, preferably 5°.

## Revendications

1. Projectile à cage de propulsion comprenant un corps perforant sous-calibré (2) et une cage de propulsion (3), laquelle comprend un élément propulseur (4) qui agit du côté arrière sur le corps perforant (2), une cage de guidage (5) segmentée et de forme essentiellement cylindrique qui vient se rattacher du côté avant à l'élément propulseur (4) et un élément de guidage (6) métallique segmenté en forme de disque qui s'étend dans le sens radial vers l'intérieur dans la zone avant de la cage de guidage (5) et qui maintient le corps perforant (2), **caractérisé en ce que** l'élément de guidage (6) en forme de disque possède une courbure (11) qui s'étend dans le sens du vol du projectile (1), le matériau et les dimensions de l'élément de guidage (6) étant choisis de telle sorte que l'élément de guidage (6) est légèrement repoussé en arrière lors du tir du projectile à cage de propulsion (1) et repose, avec sa zone de bordure extérieure (9), contre la paroi intérieure du canon de l'arme depuis laquelle est tiré le projectile à cage de propulsion et, avec sa zone de bordure intérieure (10), sur la surface extérieure du corps perforant (2).

2. Projectile à cage de propulsion selon la revendication 1, **caractérisé en ce que** l'élément de guidage (6) en forme de disque présente un contour (11) qui se rétrécit de manière conique dans le sens du vol du projectile (1).

3. Projectile à cage de propulsion selon la revendication 2, **caractérisé en ce que** l'élément de guidage en forme de disque ne présente un contour (11) qui se rétrécit dans le sens du vol du corps perforant (2) que dans une section de forme circulaire autour du corps perforant, le diamètre D de cette section de forme circulaire étant inférieur ou égal à 50 % du calibre du projectile Do.

4. Projectile à cage de propulsion selon la revendication 3, **caractérisé en ce que** l'élément propulseur se compose de métal léger et l'angle de cône (δ) maximum du contour (11) qui se rétrécit de manière conique est inférieur à 10°, de préférence égal à 5°.
